# EUROPÄISCHE PATENTSCHRIFT

(11) **EP 0 194 482 B1**
(45) Veröffentlichungstag und Bekanntmachung des Hinweises auf die Patenterteilung: **19.10.1988**
(21) Anmeldenummer: 86102207.7
(22) Anmeldetag: 20.02.1986
(51) Int. Cl.: E06B 1/12

(54) **Rahmenprofil**
Frame profile
Profil de châssis

(30) Priorität: 27.02.1985 DE 3506941
(43) Veröffentlichungstag der Anmeldung: 17.09.1986
(73) Patentinhaber: HÖRMANN KG AMSHAUSEN, D-33803 Steinhagen (DE)
(72) Erfinder: Hörmann, Michael, Dipl.-Ing., D-4803 Steinhagen (DE)
(74) Vertreter: Flügel, Otto, Dipl.-Ing.

(56) Entgegenhaltungen:
- DE-U- 1 918 417
- DE-U- 1 963 598

## Beschreibung

Die Erfindung betrifft ein Rahmenprofil für ein Tor- oder Türblatt und dergleichen Gebäudeverschluß mit einer Füllung, vorzugsweise einer Holzfüllung, mit den Merkmalen des Oberbegriffes des Anspruchs 1.

Solche Rahmenprofile werden bislang nach ihrer Profilierung und insoweit Fertigstellung des Rahmens einzeln mit Bohrungen oder Öffnungen versehen, die der Aufnahme von Schraubenbolzen oder dergleichen dienen, mit denen die - insbesondere aus Holz bestehende - Füllung an dem Rahmen festgelegt wird. Dieses Vorgehen ist umständlich und zeitaufwendig, es beeinträchtigt eine rationale Fertigung.

Es ist Aufgabe der Erfindung, ein Rahmenprofil der eingangs genannten Art zur Verfügung zu stellen, bei welchem die Öffnungen für die Aufnahme von Füllungsbefestigungsbolzen nach Fertigstellung des Holmprofiles bereits vorhanden sind.

Ausgehend von einem Rahmenprofil mit den Merkmalen des Oberbegriffes des Anspruches 1 wird diese Aufgabe erfindungsgemäß durch dessen kennzeichnende Merkmale gelöst.

Zum Vermeiden des lästigen nachträglichen Einbringens der Öffnungen für die Aufnahme der Füllungsbefestigungsbolzen kann man sich vorstellen, den ebenen Blechstreifen, der zu dem gewünschten Profil verformt wird, vor der Verformung in den Seitenbereichen, die anschließend den Steg bilden, mit an den Durchmesser der Füllungsbefestigungsbolzen jeweils angepaßten Bohrungen zu versehen. Im Zuge der anschließenden Verformung zu dem Holmprofil treten allerdings Fertigungstoleranzen auf, die dazu führen, daß solche gleich groß bemessenen Öffnungen in beiden Seitenrandbereichen des Blechstreifens nach Verformung im Stegbereich einander nicht völlig überdecken, sondern gegeneinander verschoben ausgerichtet sind. Als lichte Weite bleibt dann eine beispielsweise ovale Öffnung übrig, durch die der Füllungsbefestigungsbolzen nicht mehr eingeführt werden kann, so daß ein Nacharbeiten erforderlich wird, was ähnlich lästig wie die nachträgliche Einbringung der Öffnungen in den Steg ist.

Erfindungsgemäß wird daher der zu dem .gewünschten Holmprofil zu verformende Blechstreifen vor der Verformung in seinem einen Längsseitenbereich mit an den Durchmesser der Füllungsbefestigungsbolzen angepaßten Öffnungen versehen, während in den anderen, gegenüberliegenden Längsseitenbereich des Blechstreifens Öffnungen eingebracht werden, deren lichte Weite größer ist als für die Aufnahme der Füllungsbefestigungsbolzen erforderlich. Das Maß, um das diese größeren Öffnungen weiter ausgebildet sind, richtet sich nach den im Zuge der Verformung des Blechstreifens zu dem gewünschten Holmprofil auftretenden Fertigungstoleranzen bzw. der dadurch bedingten Verschiebung der jeweilig zugeordneten Öffnungen für die Aufnahme eines Füllungsbefestigungsbolzens gegeneinander, d. h. im fertigen Zustand müssen die korrespondierenden Öffnungen in dem Steg so zueinander liegen, daß die lichte Weite der größeren Bohrung diejenige der zugeordneten kleineren Bohrungen überdeckt, so daß der Füllungsbefestigungsbolzen ohne Nacharbeiten durch beide Öffnungen hindurchführbar ist.

Erfindungsgemäß kann demnach derart verfahren werden, daß der ebene Blechstreifen in dem einen seiner Längsseitenbereiche mit einer Reihe gleich beabstandeter kleinerer Öffnungen und in seinem anderen Längsseitenbereich mit einer weiteren Reihe gleich beabstandeter größerer Öffnungen versehen wird, wobei jeweils eine kleine und eine große Öffnung einander senkrecht zur Blechstreifenlängsrichtung gegenüberliegen, wonach das Holmprofil unter Bildung des Steges verformt wird, so daß eine kleinere Öffnung von einer größeren Öffnung zur Gänze überdeckt wird.

Die Öffnungen können grundsätzlich jede beliebige Gestalt aufweisen, beispielsweise auch viereckig ausgebildet sein, vorzugsweise werden jedoch Bohrungen oder kreisförmige Ausstanzungen vorgesehen.

Das Holmprofil kann grundsätzlich eine beliebige Form aufweisen, vorzugsweise wird man aus Festigkeitsgründen ein Hohlprofil anstreben. Dabei kann man die Seitenrandbereiche einander überlappend zu einer Seite des Hohlprofiles zusammenfassen, auf die dann die Füllung aufgeschraubt wird. Vorzugsweise wird jedoch ein von dem eingentlichen Hohlprofil bzw. umschlossenen Hohlraum abstrebender Steg vorgesehen, der parallel zur Torblattebene verläuft und in Richtung auf den von dem Rahmen umgriffenen Raum abstrebt.

Um hinsichtlich der Anbringung der Füllung variabel zu sein und auch das nachträgliche Aufbringen einer Füllung gegebenenfalls durch den Erwerber selbst zu ermöglichen, sind die Bohrungen längs des Steges in einem bestimmten Rastermaß in Reihe hintereinander vorgesehen. Jeweils zwei nach Verformung zu dem Profil einander überdeckende Öffnungen werden in dem ebenen, später das Profil bildenden Blechstreifen derart angeordnet, daß sie senkrecht zur Blechstreifenlängsrichtung einander gegenüberliegen.

Es ist weiterhin möglich, an den die Öffnungen aufweisenden Steg ein die Füllung tragendes Winkelprofil oder dergleichen anzuschließen. Vorzugsweise dient eine Fläche des Steges selbst der Aufnahme der Füllung, wobei insbesondere der Längsseitenrandbereich des Steges mit den kleineren, an den Füllungsbefestigungsbolzendurchmesser angepaßten Öffnungen hinsichtlich seiner Stegaußenfläche als Auflage für die Füllung dient.

Bevorzugte Ausführungen der Erfindung ergeben sich aus den Unteransprüchen.

Anhand des in der Zeichnung wiedergegebenen, bevorzugten Ausführungsbeispieles wird die Erfindung nachfolgend näher erläutert.

Es zeigen :
Figur 1 einen Querschnitt durch ein Hohlprofil des Ausführungsbeispieles im Bereich zweier korrespondierender Öffnungen in dem Steg ;
Figur 2 einen verengt wiedergegebenen Blechstreifen, aus dem das Profil gemäß Figur 1 gebildet wird.

Das im Querschnitt in Figur 1 wiedergegebene, insgesamt mit 1 bezeichnete Holmprofil wird aus einem ebenen Blechstreifen 2 gefertigt, der in Figur 2 hinsichtlich seines Mittelbereiches unterbrochen wiedergegeben ist. In die beiden Längsseitenbereiche 3 und 4 des Blechstreifens 2 werden vor dessen Verformung, also im ebenen Streifenzustand, jeweils eine in bestimmtem Rastermaß voneinander beabstandete, in Längsrichtung des Blechstreifens verlaufende Reihe von Öffnungen 5 und 6 eingebracht. Dabei kann es sich um Bohrungen oder Ausstanzungen handeln, letztere im vorliegenden Beispiel ebenfalls kreisrund ausgeführt. Die in dem Längsseitenbereich 3 ausgebildeten Öffnungen 5 weisen einen Durchmesser auf, der an denjenigen der für die Befestigung der nicht dargestellten Holzfüllung später einzuführenden Füllungsbefestigungsbolzen, insbesondere Schrauben oder Niete, angepaßt ist. Die in dem Längsseitenrandbereich 4 vorgesehenen Öffnungen 6 sind demgegenüber größer ausgeführt. Das Maß, um das die Öffnungen 6 größer sind als die Öffnungen 5, richtet sich nach der Fertigungstoleranz, die beim' Formen des Holmprofiles 1 aus dem ebenen Blechstreifen 2 auftritt, d. h. nach der dabei auftretenden Verschiebung der beiden Längsseitenbereiche 3 und 4 im Bereich Ihrer Zusammenfassung zu einem Steg 7, wie dies Figur 1 erkennen läßt.

Nach dem Ausführungsbeispiel wird der Blechstreifen 2 nach Einbringen der Reihen von Bohrungen 5 und 6 im Bereich der Längsseitenbereiche 3 und 4 zu einem Hohlprofil 8 - Figur 1 - verformt, wobei die beiden Längsseitenbereiche 3 und 4 des Blechstreifens 2 in Parallellage zu einem Steg 7 zusammengeführt sind, wie dies Figur 1 zeigt. Dabei kommen jeweils zwei Bohrungen 5 und 6 zur Deckung, und zwar derart, daß auch bei Verschieben der Längsseitenbereiche 3 und 4 gegeneinander nach Maßgabe der Fertigungstoleranz die jeweilige Öffnung 6 derart plaziert wird, daß sie die lichte Weite der Öffnung 5 abdeckt. Auf diese Weise lassen sich auch unter Berücksichtigung der Fertigungstoleranz die für die Festlegung der Holzfüllung erforderlichen Schraubbolzen und dergleichen in jedem Falle durch die beiden einander jeweils zugeordneten Öffnungen 5 und 6 einführen. Dabei wird man die Lage des Längsseitenbereiches 3 mit den kleineren Öffnungen.5 derart im Bereich des Steges 7 anordnen, daß die Füllungsbefestigungsbolzen von der Einführseite aus gesehen zunächst die Öffnung 5 und dann die zugehörige Öffnung 6 durchgreifen. Die nach außen weisende Stegseitenfläche des die kleineren Bohrungen 5 aufweisenden Längsseitenbereiches 3 dient dabei als Auflagefläche 9 für die nicht dargestellte Holzfüllung.

## Patentansprüche

1. Rahmenprofil für ein Tor- oder Türblatt und dergleichen Gebäudeverschluß mit einer Füllung, vorzugsweise einer Holzfüllung, insbesondere für Schwingtore mit einem Holmprofil (1) aus einem derart verformten Blechstreifen (2), daß dessen beide Längsseitenrandbereiche in Parallellage zu einem Steg (7) zusammengefaßt sind, der als Halterung für die Füllung ausgebildet ist und der beide Längsseitenbereiche (3, 4) durchgreifende Öffnungen (5, 6) für die Aufnahme von Füllungsbefestigungsbolzen aufweist, dadurch gekennzeichnet, daß die Öffnungen (6) in dem einen Längsseitenrandbereich (4) größer ausgebildet sind als diejenigen (5) in dem anderen Längsseitenbereich (3) derart, daß die lichte Weite jeder kleineren Öffnung (5) in dem Steg (7) des Holmprofiles (1) im Öffnungsbereich der korrespondierend angeordneten größeren Öffnung (6) liegt.

2. Profil nach Anspruch 1, dadurch gekennzeichnet, daß die Öffnungen (5, 6) jeweils als kreisrunde Bohrungen oder Ausstanzungen ausgebildet sind.

3. Profil nach Anspruch 1 oder 2, dadurch gekennzeichnet, daß das Holmprofil (1) als Hohlprofil (8) ausgebildet ist und daß der Steg (7) parallel zur Torbtattebene auf die Füllung bzw. den von dem Torblattrahmenprofil umgebenen Raum zu gerichtet von dem Hohlprofil (8) abstrebend ausgebildet ist.

4. Profil nach einem der Ansprüche 1 bis 3, dadurch gekennzeichnet, daß der Steg (7) eine Auflagefläche (9) für die Füllung bildet.

5. Profil nach Anspruch 4, dadurch gekennzeichnet, daß der Längsseitenbereich (3) mit den kleineren Öffnungen (5) der Einführseite des Steges (7) für die Füllungsbefestigungsbolzen, beispielsweise Schrauben oder Niete, zugewandt angeordnet ist.

6. Profil nach Anspruch 5, dadurch gekennzeichnet. daß der die Auflagefläche (9) bildende Längsseitenrandbereich (3) des Blechstreifens (2) die kleineren Öffnungen (5) aufweist.

7. Profil nach einem der Ansprüche 1 bis 6, dadurch gekennzeichnet, daß die Längsseitenbereiche (3, 4) zu dem Steg (7) durch Schweißen, beispielsweise Punktschweißen, zusammengefügt sind.

8. Profil nach einem der Ansprüche 1 bis 7, dadurch gekennzeichnet, daß in den Längsseitenbereichen (3, 4) in Längsrichtung des Steges (7) eine Vielzahl in einem bestimmten Rastermaß voneinander in Reihe beabstandeter Öffnungen (5, 6) vorgesehen ist.

9. Profil nach einem der Ansprüche 1 bis 8, dadurch gekennzeichnet, daß die lichte Weite der größeren Öffnungen (6) der Verschiebung der kleineren Öffnungen (5) zu den größeren Öffnungen (6) nach Maßgabe der Fertigungstoleranz der Profilherstellung entsprechend bemessen ist.

10. Verfahren zur Herstellung eines Rahmenprofiles nach einem der Ansprüche 1 bis 9, dadurch gekennzeichnet, daß der ebene Blechstreifen (2) in dem einen (3) seiner Längsseitenbereiche (3, 4) mit einer Reihe gleich beabstandeter kleinerer Öffnungen (5) - insbesondere Bohrungen oder kreisrunde Ausstanzungen - und in seinem anderen Längsseitenbereich (4) mit einer weiteren Reihe gleichbeabstandeter größerer Öffnungen (6) versehen wird, wobei jeweils eine kleine (5) und eine große Öffnung (6) einander senkrecht zur Blechstreifenlängsrichtung gegenüberliegen, wonach der Blechstreifen (2) zu dem Holmprofil (1), insbesondere Hohlprofil (8), unter Bildung des Steges (7) verformt wird, so daß jeweils eine kleinere Öffnung (5) von einer größeren Öffnung (6) zur Gänze überdeckt wird.

## Claims

1. Frame profile for a gate or door leaf or similar building entrance having a filling, preferably a wood filling, more particularly for swing doors, having a girder profile (1) consisting of a sheet metal strip (2) which is so deformed that its two longitudinal side edge areas are held together in a parallel position to form a web (7) which is arranged to act as a holder for the filling and which has openings (5, 6) passing through the two longitudinal side areas (3,4) to receive fixings for securing the filling, characterised in that the openings (6) in one longitudinal side edge area (4) are larger than those (5) in the other longitudinal side area (3), so that the internal width of each of the smaller openings (5) in the web (7) of the girder profile (1) is within the range of opening of the correspondingly arranged larger opening (6).

2. Profile as claimed in claim 1, characterised in that the openings (5, 6) are in the form of circular bores or stamped-out holes.

3. Profile as claimed in claim 1 or 2, characterised in that the girder profile (1) takes the form of a hollow profile (8) and in that the web (7) is directed parallel to the plane of the door leaf towards the filling or the space surrounded by the frame profile for the door leaf, extending away from the hollow profile (8).

4. Profile as claimed in one of claims 1 to 3, characterised in that the web (7) forms an abutment surface (9) for the filling.

5. Profile as claimed in claim 4, characterised in that the longitudinal side area (3) with the smaller openings (5) is arranged facing towards the insertion side of the web (7) for the fixings which secure the filling, for example screws or rivets.

6. Profile as claimed in claim 5, characterised in that the longitudinal side edge area (3) of the sheet metal strip (2) which forms the abutment surface (9) contains the smaller openings.

7. Profile as claimed in one of claims 1 to 6, characterised in that the longitudinal side areas (3, 4) are joined together to form the web (7) by welding, for example spot welding.

8. Profile as claimed in one of claims 1 to 7, characterised in that a plurality of openings (5, 6) spaced apart in a row within a specific grid measurement are provided in the longitudinal side areas (3, 4), in the longitudinal direction of the web (7).

9. Profile as claimed in one of claims 1 to 8, characterised in that the internal width of the larger openings (6) is designed to correspond to the offset from the smaller openings (5) to the larger openings (6) in accordance with the manufacturing tolerance of the manufacture of the profile.

10. Process for producing a frame profile as claimed in one of claims 1 to 9, characterised in that the planar sheet metal strip (2) is provided, in one (3) of its longitudinal side areas (3, 4), with a series of equidistant smaller openings (5) - more particularly bores or circular stamped-out holes - and in its other longitudinal side area (4) with another series of equidistant larger openings (6), one small opening (5) and one large opening (6) in each case being located opposite each other perpendicularly to the longitudinal direction of the sheet metal strip, after which the sheet metal strip (2) is deformed to make the girder profile (1), more particularly a hollow profile (8), whilst forming the web (7), so that each of the smaller openings (5) is entirely covered by a larger opening (6).

## Revendications

1. Profilé de châssis pour vantail de porte cochère ou de porte et fermeture d'immeuble du même genre, avec un panneau de remplissage, préférentiellement en bois, tout particulièrement pour portes basculantes avec un profilé de longeron (1) en bande de tôle (2) formée de sorte que les deux bordures longitudinales soient jointes parallèlement en une âme (7) qui est réalisé. comme support du panneau de remplissage et qui présente des trous (5, 6) traversant les deux bordures longitudinales (3,4) pour le passage des boulons de fixation du panneau de remplissage, caractérisé en ce que les trous (6) sont exécutés dans l'une des bordures longitudinales (4) plus grands que ceux (5) de l'autre bordure longitudinale, de telle façon que l'ouverture de chacun des trous les plus petits (5) de l'âme (7) du profilé de longeron (1) se trouve dans l'ouverture du trou plus grand (6) placé en correspondance.

2. Profilé suivant la revendication 1, caractérisé en ce que les trous (5, 6) respectivement sont réalisés ronds par perçage ou poinçonnage.

3. Profilé suivant la revendication 1 ou 2, caractérisé en ce que le profilé de longeron (1) est réalisé sous forme de profilé creux (8), et que l'âme (7) est dirigée parallèlement au plan du vantail de porte sur le panneau de remplissage ou l'espace entouré par le profilé de châssis de vantail et réalisé comme un prolongement du profilé creux (8).

4. Profilé suivant l'une des revendications 1 à 3, caractérisé en ce que l'âme (7) constitue une surface d'appui (9) pour le panneau de remplissage.

5. Profilé suivant la revendication 4, caractérisé en ce que la bordure longitudinale (3) avec les trous les plus petits (5) est disposée tournée vers la face de l'âme (7) dans laquelle on introduit les pièces de fixation du panneau de remplissage, par exemple des vis ou des rivets.

6. Profilé suivant la revendication 5, caractérisé en ce que la bordure longitudinale (3) de la bande de tôle (2) constituant la surface d'appui (9) présente les trous les plus petits (5).

7. Profilé suivant l'une des revendications 1 à 6, caractérisé en ce que les bordures longitudinales (3, 4) sont jointes par soudage, par exemple par soudage par points, pour constituer l'âme (7).

8. Profilé suivant l'une des revendications 1 à 7, caractérisé en ce qu'il est prévu sur les bordures longitudinales (3, 4) dans le sens longitudinal de l'âme (7) un grand nombre de trous (5, 6) disposés en ligne avec un pas determiné.

9. Profilé suivant l'une des revendications 1 à 8, caractérisé en ce que l'ouverture des trous les plus grands (6) est dimensionnée en fonction du décalage des petits trous (5) par rapport aux grands (6) dans la mesure de la tolérance de fabrication du profilé.

10. Procédé de fabrication d'un profilé de châssis selon l'une des revendications 1 à 9, caractérisé en ce que la bande de tôle plane (2) est pourvue sur l'une (3) des bordures longitudinales (3, 4) d'une rangée de petits trous équidistants (5) - tout particulièrement des perçages ou des poinçonnages circulaires - et sur son autre bordure longitudinale (4) d'une autre rangée de trous équidistants plus grands (6), chacun des petits trous (5) se trouvant opposé à un trou plus grand (6), perpendiculairement au sens longitudinal de la bande de tôle, la bande de tôle (2) étant ensuite formée en un profilé de longeron (1), tout particulièrement un profilé creux, avec formation d'une âme (7), de sorte que chaque petit trou (5) soit entièrement recouvert par un trou plus grand (6).
